# EUROPÄISCHE PATENTSCHRIFT

(11) **EP 2 721 274 B1**
(45) Veröffentlichungstag und Bekanntmachung des Hinweises auf die Patenterteilung: **02.05.2018**
(21) Anmeldenummer: 12728255.6
(22) Anmeldetag: 15.06.2012
(51) Int. Cl.: F02D 9/06, F15B 15/14

(54) **STEUERZYLINDER FÜR EINE MOTORBREMSE MIT MITTELN ZUR ERZEUGUNG EINER RÜCKFEDERUNG**
CONTROL CYLINDER FOR AN ENGINE BRAKE HAVING MEANS FOR GENERATING A SPRING-BACK
CYLINDRE DE COMMANDE POUR UN FREIN DE MOTEUR COMPRENANT DES MOYENS POUR GÉNÉRER UN RETOUR ÉLASTIQUE

(30) Priorität: 17.06.2011 DE 102011106629
(43) Veröffentlichungstag der Anmeldung: 23.04.2014
(73) Patentinhaber: KNORR-BREMSE Systeme für Nutzfahrzeuge GmbH, 80809 München (DE)
(72) Erfinder: VOITH, Andras, H-1183 Budapest (HU); TOTH, Janos, H-6000 Kecskemét (HU); MIHALYI, Attila, H-6000 Kecskemét (HU); KANTOR, Kornel, H-6000 Kecskemét (HU)
(86) Internationale Anmeldenummer: PCT/EP2012/061456
(87) Internationale Veröffentlichungsnummer: WO 2012/172056

(56) Entgegenhaltungen:
- EP-A1- 0 872 646
- WO-A1-2009/103561
- DE-T2- 69 905 112
- FR-A- 1 116 823
- JP-A- 3 237 230

## Beschreibung

### Gebiet der Erfindung

Die Erfindung betrifft einen Steuerzylinder für eine Motorbremse zur Erzeugung einer Verzögerungsfunktion durch Drosselung des Abgasstroms auslassseitig eines Turboladers bei einem Fahrzeugmotor, umfassend ein zylindrisches Gehäuse zur Unterbringung eines Kolbens mit Kolbenstange, welcher das zylindrische Gehäuse in eine Federkammer zur Unterbringung einer Rückstellfeder für die Kolbenstange und eine Druckkammer zur Erzeugung einer Betätigungskraft für den Kolben durch Druckluft unterteilt, wobei der Kolben mit Mitteln zur Erzeugung einer Rückfederung zusammenwirkt.

Pneumatische Zylinder dieser Art werden in der Nutzfahrzeugtechnik beispielsweise genutzt, um auslassseitig eines Turboladers von Dieselmotoren angeordnete Ventile zu betätigen. Der Steuerzylinder für die Motorbremse erzeugt eine lineare Schließ- und Öffnungskraft für einen Betätigungshebel des Ventils, das in die Abgasauslassleitung des Turboladers eingesetzt ist. Der Steuerzylinder der Motorbremse erzeugt die Schließkraft für das Ventil durch Druckluft, das vom Fahrzeug bereitgestellt wird. Die Rückstellfeder und der Abgasrückstau definiert die Öffnungskraft für das Ventil.

### Hintergrund der Erfindung

Die Druckschrift JP 08261021 A offenbart einen Steuerzylinder für eine Motorbremse, der als einfach wirkender Pneumatikzylinder der vorstehend beschriebenen Art gestaltet ist. Im Aufwärmbetrieb, in welchem ein Aufwärmschalter eingeschaltet ist, wird Druckluft, die durch Druckregulierungsmittel auf niederem Druckniveau eingeregelt ist, in den Steuerzylinder der Motorbremse eingeleitet, um den innenliegenden Kolben nur gegen die interne Druckfeder zu bewegen und dort zu stoppen, wo ein Gleiter in Kontakt mit einer Federträgerfläche gebracht wird. In dieser Stellung ist das angeschlossene Motorbremsventil geschlossen, so dass nur ein Teil des Abgases hierdurch passieren kann.

Wenn das Fahrzeug andererseits im normalen Betrieb ist und die Motorbremse betätigt wird, bewegt sich der Kolben des Steuerzylinders der Motorbremse gegen erste und zweite Druckfedern infolge von auf einem hohen Druckniveau eingeregelte Druckluft und stoppt an einer Position, bei der eine Schutzeinrichtung mit dem Gleiter in Kontakt kommt, um das angeschlossene Motorbremsventil vollständig zu schließen.

Gemäß des allgemein bekannten Standes der Technik, wird im Kraftfluss zwischen der Kolbenstange des Steuerzylinders und einem das Motorbremsventil betätigenden Hebel ein Zwischenelement mit einer vorgespannten Feder und axialen Rückfedermitteln eingesetzt. Das Zwischenelement ermöglicht eine limitierte Rücköffnung einer Drosselklappe des Motorbremsventils durch eine wegbegrenzte Rückfederung bei unerwünscht hohem Druck im Auspuffstutzen. Dieses zusätzliche Zwischenelement erfordert jedoch einen entsprechend großen Einbauraum und einen erhöhten Teile- und Montageaufwand.

Ferner geht aus der DE 699 05 112 T2 eine in einer Abgasleitung angeordnete Bremsvorrichtung eines Fahrzeuges mit Brennkraftmaschine hervor, die mindestens ein Ventil mit einer beweglichen Verschlussvorrichtung und einen Steuerzylinder der Verschlussvorrichtung aufweist. Der Steuerzylinder umfasst ein zylindrisches Gehäuse zur Unterbringung eines Kolbens mit einer Kolbenstange. Der Kolben unterteilt das Gehäuse in eine Federkammer zur Unterbringung einer Feder für die Kolbenstange, und eine Druckkammer zur Erzeugung einer Betätigungskraft durch den Kolben per Druckluft. Die Kolbenstange ist längs verschiebbar relativ zum Kolben geführt. Eine Ausgleichsvorrichtung ist in dem Steuerzylinder untergebracht, und zwischen dem beweglichen Kolben und der Stange des Kolbens angeordnet. Die Ausgleichsvorrichtung umfasst eine innerhalb des zylindrischen Gehäuses angeordnete vorgespannter Feder, die einerseits an der Kolbenstange und andererseits am Kolben wirkt.

Darüber hinaus offenbart die WO 2009/103561 A1 ein Abgasregelsystem mit einem Abgasdrosselventil in einem Abgaskanal, einer Betätigungseinrichtung des Abgasdrosselventils mit einem Betätigungsgestänge und einer Abgasdruckregeleinrichtung des stromaufwärts des Abgasdrosselventils in dem Abgaskanal auftretenden Abgasdruckes. Das Betätigungsgestänge weist eine Regelaktuatorik auf, die mit einem Druckausgleichsvolumen zusammenwirkt, wobei das Druckausgleichsvolumen mit einer Drosselöffnung stromaufwärts des Abgasdrosselventils pneumatisch verbunden ist.

Die EP 0 872 646 A1 offenbart einen Druckluftzylinder zur Betätigung der Abgasklappe einer Motorbremse, dessen erste Stirnseite ortsfest und schwenkbar gelagert ist. Ferner tritt aus dessen gegenüberliegender zweiten Stirnseite eine Kolbenstange eines in einem Zylindergehäuse verschiebbaren Kolbens aus. Die Kolbenstange ist mit einem Betätigungsmechanismus, vorzugsweise einer Achse einer Abgasklappe einer Motorbremse über einen Klappenhebel, verbunden. Ein Aussenkanal ist zum Zu- und Abführen von Druckluft vorgesehen, wobei dieser über einen Verbindungskanal mit dem Zylindergehäuse verbunden ist. Eine Halteeinrichtung ist für den Kolben in eingefahrener Stellung vorgesehen und eine Rückzieheinrichtung ist für den Kolben von der ausgefahrenen in die eingefahrene Stellung vorgesehen. Die Rückzieheinrichtung besteht aus einer Druckkammer, mit einem Zuführkanal und einem Abführkanal, der ein Einlassventil bzw. ein Ablassventil aufweist, welche mit dem Aussenkanal in Verbindung stehen. Die Druckkammer ist über den Zuführkanal und das Einlassventil gleichzeitig mit dem Zylindergehäuse mit Druckluft füllbar. Ferner kann die Druckkammer nach der Druckentlastung des Zylindergehäuses auf die außenliegende Stirnseite des Kolbens Druck ausüben, derart, dass dieser in eingefahrene Stellung gedrückt wird.

Es ist daher die Aufgabe der vorliegenden Erfindung Mittel zur Erzeugung einer Rückfederung zwischen der Kolbenstange des Steuerzylinders und dem Motorbremsventil zu schaffen, welche aus wenigen Einzelteilen bestehen und kleinbauend ausgebildet sind.

### Kurze Beschreibung der Erfindung

Die Aufgabe wird ausgehend von einem Steuerzylinder gemäß dem Oberbegriff von Anspruch 1 in Verbindung mit dessen kennzeichnenden Merkmalen gelöst. Die nachfolgenden abhängigen Ansprüche geben vorteilhafte Weiterbildungen der Erfindung wieder.

Die Erfindung schließt die technische Lehre, dass spezielle Mittel zur Erzeugung der Rückfederung innerhalb des zylindrischen Gehäuses des Steuerzylinders angeordnet sind.

Die erfindungsgemäßen Mittel zur Erzeugung der Rückfederung können gemäß unterschiedlicher - nachfolgend detailliert beschriebener - Ausführungsformen verwirklicht werden, wobei prinzipiell die Funktion des vorgenannten Zwischenelements innerhalb des Steuerzylinders verwirklicht wird, in dem eine zueinander relative Bewegung der Kolbenstange und des Kolbens erfolgt und zwischen beiden Bauteilen elastische Abstandhalter unterschiedlicher Art ausgebildet sind. Die elastischen Abstandhalter sind so dimensioniert, dass die relative Bewegung zwischen Kolbenstange und Kolben nur bei unerwünscht hohem Druck, d.h. bei zu hoher Stellkraft der Drosselklappe entsteht. Diese relative Bewegung zwischen Kolbenstange und Kolben erlaubt eine wegbegrenzte Rücköffnung der Drosselklappe, wodurch der Druck im Auspuffstutzen soweit abgebaut wird, das die Motorbremswirkung noch ausreichend bleibt, aber der reduzierte Druck nicht mehr zu Motorschäden führen kann.

Gemäß einer ersten bevorzugten Ausführungsform umfassen die Mittel zur Erzeugung der Rückfederung eine innerhalb des zylindrischen Gehäuses angeordnete vorgespannte Feder, die einerseits an der Kolbenstange und andererseits am Kolben wirkt. Die Feder kann dabei als eine Druckfeder aus Federstahl ausgebildet sein, welche über eine an der Kolbenstange angebrachte Scheibe seitens der Kolbenstange angekoppelt ist. Zur anderen Seite hin kann die Feder stirnseitig koaxial am Kolben zur Anlage kommen.

Gemäß einer diese Ausführungsform verbessernden Maßnahme wird vorgeschlagen, dass der Federweg der Feder über eine hierauf einwirkende Einstellschraube verstellbar ist. Ferner sollte die Kolbenstange längs verschiebbar relativ zum Kolben geführt sein, beispielsweise in eine entsprechende koaxiale Ausnehmung des Kolbens endseitig eingesteckt sein.

Gemäß einer anderen Ausführungsform umfassen die Mittel zur Erzeugung der Rückfederung ein innerhalb des zylindrischen Gehäuses untergebrachte Druckluftfeder, welche einerseits an der Kolbenstange und andererseits am Kolben wirkt. Eine solche Druckluftfeder kann beispielsweise aus einem im Kolben integrierten zylindrischen Arbeitsraum bestehen, der mit einem hierin angeordneten Kolben zusammenwirkt, an dem die Kolbenstange angebracht ist.

Gemäß einer diese Ausführungsform verbessernden Maßnahme wird vorgeschlagen, dass der zylindrische Arbeitsraum über ein Druckbegrenzungsventil belüftbar ist, um die Rücköffnungskraft einer zur Motorbremsung vorgesehenen Drosselklappe bei allen realen Betätigungsdrücken in einem konstanten Toleranzbereich zu halten.

Weiterhin kann der zylindrische Arbeitsraum auch über ein Ablassventil mit der Umwelt verbunden werden, um den Druck im Arbeitsraum auf einen Maximalwert zu begrenzen.

Der erfindungsgemäße Steuerzylinder sollte seitens des Federraums gegen Verschmutzung geschützt werden, um eine hohe Lebensdauer, insbesondere der vorstehend beschriebenen Ventiltechnik, zu gewährleisten. Diesbezüglich kann die Kolbenstange gegenüber dem Zylinderdeckel des zylindrischen Gehäuses gemäß einer anderen die Erfindung verbessernden Maßnahme mit einer Dichtung abgedichtet werden, wobei im Zylinderdeckel ein nach außen führendes Rückschlagventil angeordnet ist, um Überdruck aus dem Federraum an die Umgebung abzuführen. Ferner kann im Kolben ein Nachfüllventil integriert werden, das zwischen der Federkammer und der Druckkammer angeordnet ist. Das Nachfüllventil verhindert einen Niederdruck im Federraum, wodurch unter anderem eine Saugeffekt für Verunreinigungen von außen entstehen würde.

Weitere, die Erfindung verbessernden Maßnahmen werden nachstehend gemeinsam mit der Beschreibung der bevorzugten Ausführungsformen anhand der Figuren näher dargestellt. Es zeigt:
- Figur 1: eine schematische Darstellung einer Turboladeranordnung eines Kraftfahrzeugmotors mit Auspuffbremsanlage,
- Figur 2: eine perspektivische Ansicht von Drosselmitteln der am Motorbremseanlage des Turboladers nach Figur 1,
- Figur 3a bis Figur 3c: eine erste Ausführungsform der Mittel zur Erzeugung der Rückfederung innerhalb eines Steuerzylinders bei unterschiedlichen Stellungen der Kolbenstange,
- Figur 4: eine weitere Ausführungsform der Mittel zur Erzeugung der Rückfederung innerhalb eines Steuerzylinders,
- Figur 5: eine dritte Ausführungsform der Mittel zur Erzeugung der Rückfederung innerhalb eines Steuerzylinders,
- Figur 6: eine Modifikation des Ausführungsbeispiels nach Figur 5 hinsichtlich Ventiltechnik, die mit den Mitteln zur Erzeugung der Rückfederung zusammenwirken, und
- Figur 7: eine weitere Modifikation Ausführungsbeispiels nach Figur 5 hinsichtlich Ventiltechnik, die mit den Mitteln zur Erzeugung der Rückfederung zusammenwirken.

Die Bezugszeichen in den Zeichnungen sowie deren Bedeutung sind in der Bezugszeichenliste angegeben. Prinzipiell sind gleiche Bauteile mit denselben Bezugszeichen in den Figuren versehen.

### Detailbeschreibung der bevorzugten Ausführungsformen

Gemäß Figur 1 ist ein Fahrzeugmotor 1 mit einem Turbolader 2 ausgestattet. Der Turbolader 2 umfasst ein Turbinenteil 3, das mechanisch mit einem Kompressorteil 4 über eine dazwischenliegende Antriebswelle 5 verbunden ist. Das Abgas aus dem Fahrzeugmotor 1 wird durch eine Abgasleitung 6 zum Turbinenteil 3 des Turboladers 2 über einen Einlass 7 geleitet. Die Abgasströmung verursacht eine Rotation der Antriebswelle 5, um das Kompressorteil 4 anzutreiben. Das Kompressorteil 4 saugt durch einen Lufteinlass 8 Frischluft aus der Atmosphäre an, um dieses über ein Einlassrohr 9 lufteinlassseitig dem Fahrzeugmotor 1 zur Verfügung zu stellen.

Zusätzlich sind im Bereich eines Abgasauslasses 10 des Turboladers 2 Motorbremsmittel angeordnet, welche ein Abgasbremsventil 11 umfasst, das nach Art eines Klappenventils ausgeführt ist. Das Abgasbremsventil 11 wird durch einen Steuerzylinder 12 der Motorbremse betätigt, um eine Verzögerungsfunktion durch Drosselung des Abgasflusses ablassseitig des Turboladers 2 im Bereich des Abgasauslasses 10 herbeizuführen.

Im Hinblick auf Figur 2 wird das Motorbremsventil 11 im Abgasauslass 10 durch einen Hebel zur Umsetzung der Linearbewegung des Steuerzylinders 12 der Motorbremse in eine Rotationsbewegung zur Betätigung des Motorbremsventils 11 verbunden. Hierfür ist der Steuerzylinder 12 der Motorbremse schwenkbar an einem Trägerrahmen angebracht, welche zu einem Ende des Steuerzylinders 12 der Motorbremse angeordnet ist.

Nach Figur 3a umfasst der Steuerzylinder 12 ein zylindrisches Gehäuse 13 zur Unterbringung eines Kolbens 14 mit hiervon abgehender Kolbenstange 15. Der Kolben 14 unterteilt das Gehäuse 13 in eine Federkammer 16 zur Unterbringung einer Rückstellfeder 17 für die Kolbenstange 15 und eine Druckkammer 18 zur Erzeugung einer Betätigungskraft durch den Kolben 14 per Druckluft.

Wenn die Druckkammer 18 über den äußeren Anschluss 19 druckbeaufschlagt wird, bewegt sich der Kolben 14 ausgehend von der dargestellten Grundposition zusammen mit der verschiebbaren Kolbenstange 15 bis zu dem vollen Hub, wie in Figur 3b dargestellt. Die relative Lage der Kolbenstange 15 zu dem Kolben 14 ist durch ein Federgehäuse 20, die an der Kolbenstange 15 befestigte Scheibe 21 und durch eine vorgespannte Feder 22 bestimmt.

Wenn ein unerwünscht hoher Druck im - nicht weiter dargestellt - Auspuffstutzen auftritt, wird die hierin angeordnete Drosselklappe des Motorbremsventils vom Druck mit einem Drehmoment in Öffnungsrichtung belastet und die Kolbenstange 15 wird mit einer erhöhten rückstellenden Axialkraft belastet. Wenn diese Axialkraft größer als die Kraft der vorgespannten Feder 22 wird, wird die Kolbenstange 15 gegen die Feder 22 so weit zurückgedrückt, dass die Scheibe 21 auf einen Absatz des Kolbens 14 aufprallt. So wird die Lage gemäß Figur 3c verwirklicht, bei welcher die Kolbenstange 15 vollständig zurückgeschoben ist. Der zurückgeschobene Weg hängt von den Teilemassen ab und ist nicht einstellbar. Die Feder 22 ist entsprechend der erlaubten maximalen Schließkraft der Drosselklappe oder dem erlaubten maximalen Druck im Auspuffstutzen vorgespannt.

Gemäß Figur 4 ist der Federweg der Mittel zur Erzeugung der Rückfederung über eine Einstellschraube 23 einstellbar. Die Einstellschraube 23 ist stirnseitig der Kolbenstange 15 eingeschraubt. Der Kopf der Einstellschraube 23 bildet mit einem am Kolben 14 innerhalb einer koaxialen Ausnehmung ausgebildeten Absatz einen Endanschlag. Die Einstellschraube 23 ist während der Montage des Steuerzylinders 13 zu justieren und sollte mit Kleber oder dergleichen gesichert werden. Die durch das Einschrauben der Einstellschraube 23 im Kolben 14 erforderliche Montageöffnung ist mit einer Dichtscheibe 24 verschlossen.

Bei der in Figur 5 dargestellten anderen Ausführungsform umfassen die zwischen Kolben 14 und Kolbenstange 15 angeordneten Mittel zur Erzeugung der Rückfederung eine Druckluftfeder, welche aus einem endseitig der Kolbenstange 15 befestigten Kolben 25 und einer seitens des Kolbens 14 des Steuerzylinders 12' ausgebildeten zylindrischen Arbeitsraum 26 besteht. Der Arbeitsraum 26 steht durch eine Öffnung 27 einer im Kolben 14 fest eingesetzten Scheibe 28 mit der Druckkammer 18 des Steuerzylinders 12' in pneumatischer Verbindung. Auf die Arbeitsflächen des Kolbens 14 sowie des inneren Kolbens 25 wirkt somit derselbe innerhalb der Druckkammer 18 anliegende Druck. Der Durchmesser des Kolbens 14 ist so zu dimensionieren, dass die hiervon per Druckbeaufschlagung ausgeübte Kraft größer ist als die Federkraft der Rückstellfeder 17 und der Betätigungskraft der - hier nicht weiter dargestellten - Drosselklappe des Motorbremsventils. Der Durchmesser des inneren Kolbens 25 ist so zu dimensionieren, dass die in Folge Druckbeaufschlagung ausgeübte Kraft gleich der Rücköffhungskraft der Drosselklappe des Motorbremsventils ist.

Um die Rückschiebekraft der Kolbenstange 15 auf nahezu konstantem Wert zu halten, muss der Betätigungsdruck des Steuerkolbens 12' in engen Grenzen gehalten werden. Da sich der Betätigungsdruck zwischen Einschaltdruck und Abschaltdruck der Luftversorgungsanlage ändern kann, sogar im Sonderfall bis zu einem Sicherungsdruck absinken kann, ist es vorteilhaft, wenn der Betätigungsdruck unterhalb des Betriebsdruckbereiches liegt.

Gemäß Figur 6 wird ein solcher Betätigungsdruck über ein Druckbegrenzungsventil 29 gesichert. Durch das Druckbegrenzungsventil 29 kann eine ausreichende Verzögerungsbremswirkung auch dann erreicht werden, wenn der Betriebsdruck relativ niedrig ist. Das Druckbegrenzungsventil 29 dient der Belüftung des zylindrischen Arbeitsraums 26 der Druckluftfeder und ist im Kolben 14 des Steuerzylinders 12' angeordnet. Das Druckbegrenzungsventil 29 ist so eingestellt, dass im Arbeitsraum 26 ein Betätigungsdruck sichergestellt ist, welcher unterhalb der realen Betätigungsdrücke liegt. Ferner ist der zylindrische Arbeitsraum 26 über ein im Kolben 25 integriertes Ablassventil 30 mit der Umwelt verbunden, um den Druck im Arbeitsraum 26 auf einen Maximalwert zu begrenzen. Das Ablassventil 30 stellt z.B. ein Rückschlagventil mit einem erhöhten Öffnungsdruck dar, um den Überdruck aus dem Arbeitsraum 26 der Luftfeder in den Federraum 16 abzulassen. In diesem Fall muss der Durchmesser des Arbeitsraum 26 so dimensioniert werden, dass die gewünschte Rücköffnungskraft der Drosselklappe beim Öffnungsdruck des Abblasventils 30 nicht überschritten wird.

Mit Hinblick auf Figur 7 ist die Kolbenstange 15 gegenüber einem Zylinderdeckel 31 des zylindrischen Gehäuses 13 mit einer Dichtung 32 abgedichtet. Im Zylinderdeckel 31 ist ein nach außen führendes Rückschlagventil 33 angeordnet, um Überdruck aus der Federkammer 16 an die Umgebung abzuführen. Hierdurch wird der Federraum 16 gegen Verschmutzung von außen geschützt.

Im Kolben 14 ist ferner ein Nachfüllventil 34 integriert, das zwischen der Federkammer 16 und der Druckkammer 18 angeordnet ist. Durch das Nachfüllventil 34 wird die Arbeitskammer 18 nur dann mit der Federkammer 16 verbunden, wenn die Druckdifferenz unter einer Grenze - beispielsweise 1,6bar - liegt.

Das Nachfüllventil 34 kann seitens des Ventilkörpers als Elastomerbauteil ausgeführt werden. Das Nachfüllventil 34 verhindert, dass Schmutz von außen in den Federraum 16 eingesaugt wird, da bei Rückbewegung des Kolbens 14 das Federraumvolumen größer wird, was zu einem Niederdruck unterhalb des atmosphärischen Drucks im Federraum 16 führt. Der Niederdruck verhindert die Rückbewegung des Kolbens 14 und weckt einen Saugeffekt, wodurch Schmutz von außen angesaugt werden kann. Durch den per Nachfüllventil 34 herbeigeführten Druckausgleich ist dies nicht mehr zu befürchten.

### Bezugszeichenliste

- 1: Fahrzeugmotor
- 2: Turbolader
- 3: Turbinenteil
- 4: Kompressorteil
- 5: Antriebswelle
- 6: Abgasleitung
- 7: Abgaseinlass
- 8: Lufteinlass
- 9: Einlassrohr
- 10: Abgasauslass
- 11: Motorbremsventil
- 12: Steuerzylinder
- 13: Gehäuse
- 14: Kolben
- 15: Kolbenstange
- 16: Federkammer
- 17: Rückstellfeder
- 18: Druckkammer
- 19: Anschluss
- 20: Federgehäuse
- 21: Scheibe
- 22: Feder
- 23: Einstellschraube
- 24: Dichtscheibe
- 25: Kolben
- 26: Arbeitsraum
- 27: Öffnung
- 28: Scheibe
- 29: Druckbegrenzungsventil
- 30: Ablassventil
- 31: Zylinderdeckel
- 32: Dichtung
- 33: Rückschlagventil
- 34: Nachfüllventil

## Patentansprüche

1. Steuerzylinder (12) für eine Motorbremse zur Schaffung einer Verzögerungsfunktion durch Drosselung des Abgasstroms auslassseitig eines Turboladers (2) eines Fahrzeugmotors (1), umfassend ein zylindrisches Gehäuse (13) zur Unterbringung eines eine Kolbenstange (15) aufweisenden Kolbens (14) für eine Unterteilung des Gehäuses (13) in
- eine Federkammer (16) zur Unterbringung einer Feder (17) für die Kolbenstange (15), und
- eine Druckkammer (18) zur Erzeugung einer Betätigungskraft durch den Kolben (14) per Druckluft, wobei
- der Kolben (14) mit Mitteln zur Erzeugung einer Rückfederung zusammenwirkt,
wobei die Kolbenstange (15) längs verschiebbar relativ zum Kolben (14) geführt ist
**dadurch gekennzeichnet, dass** die Mittel zur Erzeugung der Rückfederung eine innerhalb des zylindrischen Gehäuses (13) untergebrachte Druckluftfeder umfasst, die einerseits an der Kolbenstange (15) und andererseits am Kolben (14) wirkt.

2. Steuerzylinder nach Anspruch 1,
**dadurch gekennzeichnet, dass** die Druckluftfeder aus einem im Kolben (14) integrierten zylindrischen Arbeitsraum (26) besteht, der mit einem hierin angeordneten Kolben (25) zusammenwirkt, an dem die Kolbenstange (15) angebracht ist.

3. Steuerzylinder nach Anspruch 2,
**dadurch gekennzeichnet, dass** der zylindrische Arbeitsraum (26) über ein Druckbegrenzungsventil (29) belüftbar ist, um die Rücköffnungskraft einer zur Motorbremsung vorgesehenen Drosselklappe (11) bei allen realen Betätigungsdrücken in einem konstanten Tolenranzbereich zu halten.

4. Steuerzylinder nach Anspruch 3,
**dadurch gekennzeichnet, dass** der zylindrische Arbeitsraum (26) über ein Ablassventil (30) mit der Umwelt verbunden ist, um den Druck im Arbeitsraum (26) auf einen Maximalwert zu begrenzen.

5. Steuerzylinder nach Anspruch 1,
**dadurch gekennzeichnet, dass** die Kolbenstange (15) gegenüber einem Zylinderdeckel (31) des zylindrischen Gehäuses (13) mit einer Dichtung (32) abgedichtet ist, wobei im Zylinderdeckel (31) ein nach außen führendes Rückschlagventil (33) angeordnet ist, um Überdruck aus der Federkammer (16) an die Umgebung abzuführen.

6. Steuerzylinder nach Anspruch 1,
**dadurch gekennzeichnet, dass** ein Nachfüllventil (34) in den Kolben (14) integriert ist, das zwischen der Federkammer (16) und der Druckkammer (18) angeordnet ist.

## Claims

1. Control cylinder (12) for a motor brake for the provision of a deceleration function by throttling the exhaust gas flow on the outlet side of a turbocharger (2) of a vehicle motor (1), comprising a cylindrical housing (13) for the accommodation of a piston (14) with a piston rod (15) for dividing the housing (13) into:
- a spring chamber (16) for accommodating a spring (17) for the piston rod (15), and
- a pressure chamber (18) for producing an actuating force by the piston (14) by means of compressed air, wherein
- the piston (14) co-operates with means for producing a springback, wherein the piston rod (15) is guided and can move longitudinally relative to the piston (14),
**characterized in that** the means for producing the springback comprise a compressed air spring accommodated inside the cylindrical housing (13), which spring acts on one side against the piston rod (15) and on the other side against the piston (14).

2. Control cylinder according to Claim 1,
**characterized in that** the compressed air spring consists of a cylindrical working space (26) integrated in the piston (14), which co-operates with a piston (25) arranged in it, to which the piston rod (15) is attached.

3. Control cylinder according to Claim 2,
**characterized in that** the cylindrical working space (26) can be ventilated by a pressure-limiting valve (29), in order to keep the back-opening force of a throttle valve (11) provided for motor braking within a constant tolerance range at all real operating pressures.

4. Control cylinder according to Claim 3,
**characterized in that** the cylindrical working space (26) communicates with the surroundings via an outlet valve, in order to limit the pressure in the working space (26) to a maximum value.

5. Control cylinder according to Claim 1,
**characterized in that** the piston rod (15) is sealed relative to a cylinder cover (31) of the cylindrical housing (13) by a seal (32), and in the cylinder cover (31) an outward-leading one-way valve (22) is arranged, in order to bleed excess pressure out of the spring chamber (16) to the surroundings.

6. Control cylinder according to Claim 1,
**characterized in that** a replenishing valve (34) is integrated in the piston (14), which is arranged between the spring chamber (16) and the pressure chamber (18).

## Revendications

1. Cylindre (12) de commande d'un frein moteur pour procurer une fonction de décélération par étranglement du courant de gaz d'échappement du côté de la sortie d'un turbocompresseur (2), d'un moteur (1) de véhicule, comprenant une enveloppe (13) cylindrique pour loger un piston (14) ayant une tige (15) de piston, afin de subdiviser l'enveloppe (13) en
- une chambre (16) de ressort pour loger un ressort (17) pour la tige (15) du piston et
- une chambre (18) sous pression pour produire une force d'actionnement par le piston (14) par de l'air comprimé, dans lequel
- le piston (14) coopère avec des moyens de production d'un retour élastique, la tige (15) de piston étant guidée de manière à pouvoir coulisser longitudinalement par rapport au piston (14),
**caractérisé en ce que** les moyens de production du retour élastique comprennent un ressort à air comprimé, qui est logé dans l'enveloppe (13) cylindrique et qui agit d'une part sur la tige (15) du piston et d'autre part sur le piston (14).

2. Cylindre de commande suivant la revendication 1,
**caractérisé en ce que** le ressort à air comprimé est constitué d'une chambre (26) de travail cylindrique, qui est intégrée au piston (14) et qui coopère avec un piston (25), qui y est disposé et sur lequel la tige (15) de piston est montée.

3. Cylindre de commande suivant la revendication 2,
**caractérisé en ce que** l'espace (26) de travail cylindrique peut être alimenté en air par une soupape (29) de limitation de la pression, afin de maintenir, dans une plage de tolérance constante à toutes les pressions réelles d'actionnement, la force d'ouverture de rappel d'un volet (11) d'étranglement prévu pour le freinage-moteur.

4. Cylindre de commande suivant la revendication 3,
**caractérisé en ce que** la chambre (26) de travail cylindrique communique avec l'atmosphère ambiante par une soupape (30) de décharge, afin de limiter à une valeur maximum la pression dans la chambre (26) de travail.

5. Cylindre de commande suivant la revendication 1,
**caractérisé en ce que** la tige (15) de piston est rendue étanche, par rapport à un couvercle (31) de cylindre de l'enveloppe (13) cylindrique, par un joint (32), dans lequel un clapet anti-retour (13), conduisant vers l'extérieur, est monté dans le couvercle (31) de cylindre pour évacuer une surpression de la chambre (16) de ressort à l'atmosphère.

6. Cylindre de commande suivant la revendication 1,
**caractérisé en ce que**, dans le piston (14), est intégrée une soupape (34) de post-remplissage, qui est montée entre la chambre (16) de ressort et la chambre (18) sous pression.
